# EUROPÄISCHE PATENTANMELDUNG

(11) **EP 0 788 980 A1**
(43) Veröffentlichungstag der Anmeldung: **13.08.1997**
(21) Anmeldenummer: 97101126.7
(22) Anmeldetag: 24.01.1997
(51) Int. Cl.: B65D 75/58

(54) **Schlauchbeutel für fliessfähige Massen**

(30) Priorität: 07.02.1996 DE 29602111 U
(71) Anmelder: THERA Patent GmbH & Co. KG Gesellschaft für industrielle Schutzrechte, D-82229 Seefeld (DE)
(72) Erfinder: Pauser, Helmut, 86911 Diessen (DE); Brandhorst, Gerd, 86899 Landsberg (DE)
(74) Vertreter: Strehl Schübel-Hopf Groening & Partner

(57) **Zusammenfassung**

Bei einem zur Aufnahme einer fließfähigen Masse dienenden Schlauchbeutel ist in die Schlauchbeutelfolie eine Falte **11** eingeformt, die so gestaltet ist, daß sie den Beutelquerschnitt lokal abrupt verkleinert. Die Falte **11** kann durch eine V-förmige Schweißnaht **12** fixiert sein. Wird der Schlauchbeutel unter Druck gesetzt, so wird der an der Spitze **13** der V-förmigen Schweißnaht **12** gelegene Bereich der Schlauchbeutelfolie der maximalen Spannung ausgesetzt, so daß der Beutel gezielt an dieser Stelle bricht und eine Entleerungsöffnung bildet.

## Beschreibung

Als Verpackung für fließfähige, insbesondere pastöse, Massen werden wegen ihres geringen Materialeinsatzes zunehmend Folienschlauchbeutel verwendet, die in jeweils mit einem Clip verschlossenen Zipfeln enden.

Zum Entleeren werden diese Schlauchbeutel in starre Behälter oder Kartuschen eingesetzt, die in der Nähe eines der beiden Schlauchbeutelenden eine Ausbringöffnung aufweisen. Bei der aus DE-A-38 26 887 bekannten Vorrichtung wird der Schlauchbeutel mit einem Dorn aufgestochen, der durch einen an einer Kartuschenkappe vorgesehenen Ausbringstutzen manuell eingeführt und anschließend wieder herausgezogen wird. Aus DE-U-91 03 038 ist eine weitere Anordnung bekannt, bei der die Kappe einer den Schlauchbeutel aufnehmenden Kartusche nahe einer seitlichen Ausbringöffnung ein Messer aufweist, das bei Druckeinwirkung auf das hintere Schlauchbeutelende eine der Falten im Bereich des vorderen Beutelzipfels durchtrennt.

Aus DE-A-43 22 572, DE-A-1 930 032, GB-A-690,614, FR-B-1.065.305 und DE-U-92 07 558 sind Schlauchbeutel mit Aufreißhilfen bekannt, die jeweils in einer im äußerem (gewöhnlich verschweißten) Beutelrand vorgesehen Kerbe bestehen. Alle diese Anordnungen sollen das manuelle Aufreißen oder Aufschneiden des Schlauchbeutels erleichtern. An ein automatisches Öffnen des Behälters durch Erhöhen des Innendrucks (durch Verschieben eines Kolbens) ist nicht gedacht.

In ähnlicher Weise ist auch der aus EP-A-0 620 165 bekannte Schlauchbeutel, bei dem die äußerste Lage der Beutelfolie einen Schwächungsbereich zur Erzielung einer Sollbruchstelle aufweist, zum Öffnen mittels eines in einer Ausbringvorrichtung vorgesehenen Aufstechdorns bestimmt.

Der Erfindung liegt die Aufgabe zugrunde, einen Folienschlauchbeutel anzugeben, der sich zum Entleeren mit möglichst aufwendigen Mitteln öffnen läßt.

Die erfindungsgemäße Lösung dieser Aufgabe ist im Anspruch 1 gekennzeichnet. Die danach vorgesehene, in die Schlauchbeutelfolie eingeformte Falte, die den Beutelquerschnitt lokal abrupt verkleinert, führt dazu, daß bei Druckeinwirkung die maximale Spannung in der Folie an einer unmittelbar neben der Falte gelegenen Stelle auftritt. Wird daher, wie üblich, der Folienschlauch zum Entleeren durch einen auf sein hinteres Ende einwirkende Kolben unter Druck gesetzt, so platzt die Folie gezielt an der Stelle größter Spannung, d.h. unmittelbar innerhalb der Falte.

Der erfindungsgemäße Schlauchbeutel erfordert daher an der Ausbringvorrichtung keinerlei zusätzliche Maßnahmen wie Messer oder Dorne; vielmehr weist er aufgrund seiner Gestaltung eine Sollbruchstelle auf. Die erfindungsgemäße Maßnahme ist leicht und kostengünstig durchführbar.

Die Weiterbildung der Erfindung nach Anspruch 2 führt zu einer noch genaueren Lokalisierung der Sollbruchstelle.

Die Ausgestaltung der Erfindung nach den Ansprüchen 3 bis 5 zeichnet sich dadurch aus, daß keinerlei zusätzlicher Materialaufwand erforderlich ist. Die V-förmige Schweißnaht nach Anspruch 4 sorgt wiederum für eine genaue Positionierung der Sollbruchstelle. Wird die Schweißnaht aufgerissen, so bildet sich in dem Ausschnitt nach Anspruch 5 die gewünschte Ausbringöffnung.

Die Gestaltung der Erfindung nach den Ansprüchen 6 und 7 hat den Vorteil besonders einfacher Herstellbarkeit, wobei die Klammer im gleichen Arbeitsgang mit dem das benachbarte Schlauchbeutelende verschließenden Clip angebracht werden kann. Dabei wird eine genaue Positionierung der Sollbruchstelle durch die Maßnahme des Anspruchs 7 erreicht.

Die Weiterbildung der Erfindung nach Anspruch 8 ist im Hinblick auf die Verwendung des Schlauchbeutels bei bekannten Ausbringvorrichtungen zweckmäßig.

Ausführungsbeispiele der Erfindung werden nachstehend anhand der Zeichnung näherer erläutert. Darin zeigt:
- Figur 1: eine Seitenansicht eines Folienschlauchbeutels gemäß einem ersten Ausführungsbeispiel,
- Figur 1a: den oberen Teil des Beutels nach Figur 1 in einer um 90° gedrehten Ansicht, und
- Figur 2 und 2a: entsprechende Ansichten eines Schlauchbeutels gemäß einem zweiten Ausführungsbeispiel.

Der in Figur 1 und 1a gezeigte Schlauchbeutel ist an seinen beiden Enden jeweils mit einem Metallclip **10** verschlossen. Nahe einem Ende ist in der Schlauchbeutelfolie eine Falte **11** ausgeführt, die durch eine Schweißnaht **12** fixiert ist. Die Schweißnaht verläuft V-förmig und mit einer dem Beutelinnern zugewandten Spitze **13**. Dadurch ist der Beutelquerschnitt an der Stelle der Spitze **13** gegenüber der Umgebung lokal deutlich verringert. Im Zwickelbereich der Schweißnaht **12** ist das Folienmaterial entfernt.

Wird der gefüllte Schlauchbeutel unter Druck gesetzt, so wird die Spannung in der Schlauchbeutelfolie an der Stelle der Spitze **13** maximal, so daß die Schweißnaht **12** an dieser Stelle aufzugehen beginnt und der Schlauchbeutelinhalt durch die dort entstehende Öffnung austreten kann.

Wird der Schlauchbeutel beispielsweise in Verbindung mit der aus DE-U-91 03 038 bekannten Aktiviervorrichtung verwendet, so wird er in die dort vorhandene Kartusche so eingelegt, daß die Falte **11** im Bereich der in der Kartuschenkappe seitlich vorhandenen Ausbringöffnung zu liegen kommt. Um die richtige Positionierung zwischen der Falte **11** im Schlauchbeutel und der Ausbringöffnung in der Kartusche zu gewährleisten, kann die Kartuschenkappe auch mit dem vorderen Ende des Schlauchbeutels verklebt sein und mit diesem eine handelsfähige Einheit bilden.

Bei der Ausführungsform nach Figur 2 und 2a ist die nahe dem oberen Verschlußclip **10** gebildete Falte **11** durch eine Metaliklammer **15** fixiert. Die Klammer **15** weist zwei viereckige Schenkel auf, die gegeneinander vorgespannt sind.

Wird der gefüllte Schlauchbeutel unter Druck gesetzt, so wird an der inneren Ecke **17** der Klammer **15** das Spannungsmaximum in der Schlauchbeutelfolie auftreten und der Beutel gezielt an dieser Stelle aufbrechen.

Anstelle der in Figur 2 gezeigten viereckigen Metallklammer kann es auch zweckmäßig sein, eine beispielsweise dreieckige Klammer zu verwenden, die eine nach innen gerichtete Spitze bildet, an der - ähnlich wie in Figur 1 - das Spannungsmaximum auftritt.

## Patentansprüche

1. Folienschlauchbeutel zur Aufnahme einer fließfähigen Masse, dadurch **gekennzeichnet**, daß in die Schlauchbeutelfolie eine den Beutelquerschnitt lokal abrupt verkleinernde Falte (**11**) eingeformt ist.

2. Schlauchbeutel nach Anspruch 1, wobei die Falte (**11**) eine dem Beutelinnern zuwandte Ecke (**13**, **17**) aufweist.

3. Schlauchbeutel nach Anspruch 1 oder 2, wobei die Falte (**11**) durch eine Schweißung (**12**) fixiert ist.

4. Schlauchbeutel nach Anspruch 3, wobei die Schweißung (**12**) als V-förmige Schweißnaht ausgeführt ist.

5. Schlauchbeutel nach Anspruch 4, wobei das Folienmaterial im Zwickelbereich der V-förmigen Schweißnaht (**12**) entfernt ist.

6. Folienbeutel nach Anspruch 1 oder 2, wobei die Falte (**11**) durch eine äußere Klammer (**15**) fixiert ist.

7. Schlauchbeutel nach Anspruch 6, wobei die Klammer (**15**) eine Metallklammer mit zwei gegeneinander vorgespannten Schenkeln ist, die an einer dem Beutelinnern zugewandten Stelle in einer Ecke (**17**) enden.

8. Schlauchbeutel nach einem der Ansprüche 1 bis 7, wobei die Falte (**11**) nahe einem Beutelende ausgebildet ist.
